# EUROPÄISCHE PATENTSCHRIFT

(11) **EP 0 111 886 B1**
(45) Veröffentlichungstag und Bekanntmachung des Hinweises auf die Patenterteilung: **23.09.1987**
(21) Anmeldenummer: 83112569.5
(22) Anmeldetag: 14.12.1983
(51) Int. Cl.: A63C 9/081, A63C 9/085

(54) **Auslöseskibindung**
Safety ski binding
Fixation de sécurité pour ski

(30) Priorität: 16.12.1982 AT 4571/82
(43) Veröffentlichungstag der Anmeldung: 27.06.1984
(73) Patentinhaber: TMC CORPORATION, CH-6340 Baar/Zug (CH)
(72) Erfinder: Nowak, Gerhard, A-2362 Biedermannsdorf (AT); Morbitzer, Hans Peter, A-1210 Wien (AT); Taucher, Robert, Dipl.-Ing., A-7141 Podersdorf (AT); Winter, Alfred, A-1140 Wien (AT); Krischik, Klaus, A-2352 Gumpoldskirchen (AT)
(74) Vertreter: Szász, Tibor, Dipl.-Ing.

## Beschreibung

Die Erfindung bezieht sich auf eine Auslöseskibindung gemäß dem ersten Teil des Anspruches 1.

Derartige Auslöseskibindungen sind in der DE-A- 25 33 337 beschrieben. Bei diesen bekannten Skibindungen wirkt die Feder der Halteeinrichtung über einen Kolben auf ein etwa pilzförmiges Folgeglied, das im Gehäuse der Halteeinrichtung allseits verschwenkbar gelagert ist. Dieses pilzförmige Folgeglied greift mit seinem Stiel in eine Ausnehmung eines skifesten Beschlages ein. Bei diesen bekannten Skibindungen ist der Skischuh an seiner Spitze mittels eines starren Bügels ander Sohlenplatte festgehalten. Im Falle eines Sturzes des Skifahrers nach hinten wird daher der Skischuh nur sehr schwer freigegeben.

Dieser Nachteil wird bei der Skibindung nach der DE-A- 23 24 078 zwar vermieden, doch ist diese Bindung sehr kompliziert in ihrem Aufbau, wobei der Auslösemechanismus im Zwischenraum zwischen der Grundplatte und der Sohlenplatte untergebracht ist. Dies macht aber besondere Abdichtungsmaßnahmen gegen das Eindringen von Schnee und Schmutz erforderlich. Weiter ist die Montage umstädlich und aufwendig.

Eine andere Art einer Auslöseskibindung ist in der DE-A- 29 48 275 beschrieben. Bei dieser Bindung liegen die Hochachse und die Querachse in einer einzigen Ebene, welche durch eine Blattfeder gebildet wird, die ein Verschwenken der Sohlenplatte um beide Achsen zuläßt. Weiters besitzt diese Bindung einen U-förmigen, zur Aufnahme einer Druckfeder bestimmten Käfig, wobei die Feder sich einerseits an einem an einer Querstange angebrachten Widerlager und anderseits an einem verschiebbaren Widerlager abstützt, welches über eine Rolle an dem stangenförmigen Auslöser eines Meßfühlersystems anliegt. Die Rolle wird durch Zapfen in Langlöchern des Käfigs geführt. Diese Konstruktion ist daher kompliziert in ihrem Aufbau.

Die Erfindung stellt sich die Aufgabe, die Nachteile der bekannten Ausführungen zu beseitigen und eine Auslöseskibindung der eingangs genannten Art zu schaffen, welche einfach in ihrem Aufbau und preisgünstig in ihrer Herstellung ist und welche sich auch bei Stürzen des Skifahrers nach hinten öffnet.

Ausgehend von einer Auslöseskibindung nach dem ersten Teil des Anspruches 1 wird diese Aufgabe erfindungsgemäß durch die kennzeichnenden Merkmale dieses Anspruches gelöst.

Durch die erfindungsgemäße Ausgestaltung gibt der Festhaltemechanismus den Skischuh bei jeder Art von Stürzen, so auch bei einem Sturz nach hinten, frei. Dabei ist der Aufbau der den Festhaltemechanismus in Position haltenden Halteieinrichtung durch den das Abstützen bewirkenden Winkelhebel besonders kompakt.

Eine besonders günstige Anordnung und Ausgestaltung des Winkelhebels ergibt sich aus den Merkmalen des Anspruches 2.

Bei einer Ausgestaltung des Folgegliedes in der Form eines etwa pilzförmigen Elementes ist die Steuerung desselben nach den Merkmalen des Anspruches 3 dadurch begünstigt, daß für das horizontale und vertikale Auslösen zwei unterschiedliche Führungssysteme vorgesehen sind.

Eine andere Ausgestaltung, bei der mindestens ein Kolben mit dem Kopf des durch das etwa pilzförmige Element gebildeten Folgegliedes zusammenwirkt, ist durch die Merkmale des Anspruches 4 gekennzeichnet. Hierbei ist es vorteilhaft, daß für die horizontale und vertikale Auslösung zwei gesonderte Kolben wirksam werden, welche jeweils von einer Feder beaufschlagt sind.

Die Merkmale des Anspruches 5 geben eine besonders vorteilhafte Anordnung von zwei ineinander geführten Kolben an.

Man könnte die die einzelnen Kolben beaufschlagenden Federn dem jeweiligen Kolben unmittelbar zuordnen. Es hat sich aber besonders vorteilhaft erwiesen, wenn eine Anordnung gemäß den Merkmalen des Anspruches 6 geschaffen wird. Dadurch wird nämlich dem Konstrukteur eine größere Wahl hinsichtlich der Übersetzungsverhältnisse gegeben.

Durch die Merkmale des Anspruches 7 wird ein effektvolles Übertragungssystem von den Federn auf die Kolben geschaffen, wobei die konstruktive Ausgestaltung des die Übertragung verwirklichenden Hebels durch die Merkmale des Anspruches 9 gekennzeichnet ist.

Die Merkmale des Anspruches 10 geben eine Abwandlung des an das Folgeglied einwirkenden Kolbensystems an.

Bei einer Ausgestaltung, bei der das Folgeglied durch eine Kugel gebildet ist, ist nach den Merkmalen des Anspruches 11 ein besonders robuster und kompakter Aufbau möglich, da die Kugel zwischen einem skifesten Beschlag und dem Kolben unmittelbar angeordnet werden kann. Dabei ist die Anordnung der den Auslösevorgang bestimmenden Steuerflächen am skifesten Beschlag besonders einfach möglich.

Durch die Merkmale des Anspruches 12 wird für das seitliche Auslösen jeweils ein federbeaufschlagter Kolben wirksam, wobei für die Steuerung des vertikalen Auslösens beide Kolben zur Wirkung gelangen.

Wird nach den Merkmalen des Anspruches 13 den einzelnen Kolben je eine Kugel zugeordnet, so ist dadurch eine einfache Einstellung der Vorspannung in horizontaler und vertikaler Auslöseeinrichtung gewährleistet. Des weiteren kann eine unterschiedliche Vorspannung für die horizontale Auslösung nach innen oder nach außen erfolgen.

Bei einer Ausgestaltung nach den Merkmalen des Anspruches 14, wobei das Folgeglied durch zwei Kurbeln gebildet ist, können die jeweils erforderlichen Übersetzungsverhältnisse besonders günstig verwirklicht werden. Durch den Verlauf der die Kurbeln tragenden trapezförmigen Prismenstücke können wiederum die Auslösevorgänge in horizontaler bzw. vertikaler Richtung im gewünschten Bereich vorbestimmt werden.

In der Zeichnung sind beispielsweise Ausführungsformen von erfindungsgemäßen Auslöseskibindungen rein schematisch dargestellt. Fig. 1 ist eine teilweise geschnittene Seitenansicht einer Auslösebindung und Fig. 2 ein dazugehöriger, teilweise geschnittener Grundriß. In den Fig. 3 und 4 ist eine erste Ausführungsform einer Halteeinrichtung im vertikalen Längsschnitt bzw., bei verschwenkter Sohlenplatte, im Schnitt nach der Linie IV-IV in Fig. 3 dargestellt. Fig. 5 zeigt eine zweite Ausführung der Halteeinrichtung im vertikalen Längsschnitt. Fig. 5a ist eine teilweise geschnittene Draufsicht auf ein Detail dieser Halteeinrichtung in verschwenkter Lage der Sohlenplatte. In den Fig. 6 und 7 ist ein anderes Ausführungsbeispiel im vertikalen Längsschnitt bzw. bei verschwenkter Sohlenplatte im Schnitt nach der Linie VII - VII in Fig. 6 wiedergegeben. Die Fig. 8 und 9 zeigen eine zusätzliche Ausführung im Schnitt nach der Linie VIII - VIII in Fig. 9 bzw. im Schnitt nach der Linie IX - IX in Fig. 8, wobei die Sohlenplatte jedoch nicht ausgelenkt ist. Schließlich ist in den Fig. 10 -12 ein letztes Ausführungsbeispiel dargestellt. Dabei ist Fig. 10 ein Schnitt nach der Linie X - X in Fig. 11, Fig. 11 ein Schnitt nach der Linie XI - XI in Fig. 10 und Fig. 12 ein Schnitt nach der Linie XII - XII in Fig. 10.

Die in den Fig. 1 und 2 dargestellte Auslöseskibindung besitzt eine Sohlenplatte 1, welche auf einem Ski 2 um eine vertikale Achse 3 sowie um eine horizontale Achse 4 in an sich bekannter, nicht näher dargestellter Weise schwenkbar gelagert ist. Die Schwenkachsen 3 und 4 haben einen Abstand voneinander. An den beiden Seitenflächen der Sohlenplatte 1 sind zwei Platten 5a und 5b angelenkt, welche als zweiarmige Hebel ausgebildet und um im wesentlichen horizontale Achsen 5c verschwenkbar sind. Die oberen Arme tragen Backen 6, welche den nicht dargestellten Skischuh festhalten. Die unteren Arme hingegen sind durch einen Kniegelenkmechanismus 7 verbunden, dessen Kniegelenk 7a an einer Druckstange 8 befestigt ist. Gegenüber dem Ende der Druckstange 8 befindet sich ein Anschlag 9, welcher verhindert, daß sich die beiden Kniehebel des Kniehebelmechanismus 7 über ihre gestreckte Lage hinaus bewegen.

Am anderen Ende der Druckstange 8 befindet sich ein Kolben 10, der in einem Federgehäuse 11 verschiebbar geführt und von einer Druckfeder 12 belastet ist. Das Federgehäuse 11 ist in einem Ansatz 1a der Sohlenplatte 1 verschiebbar gelagert. Das Federgehäuse 11 hat an der der Druckstange 8 gegenüberliegenden Seite einen Ansatz 11a. Im Ansatz 1a der Sohlenplatte 1 befindet sich eine Halteeinrichtung 13, deren Betätigungsglied 13a in der Fahrtstellung an dem Ansatz 11 des Federgehäuses 11 anliegt. Unterhalb des Betätigungsgliedes 13a befindet sich ein skifester Beschlag 14, in dem ein Folgeglied 19 der Halteeinrichtung 13 gelagert ist. Der Mechanismus zum Einsteigen in die Bindung und der zum willkürlichen Auslösen der Bakken 6 sind der Übersicht halber in der Zeichnung nicht dargestellt.

Die Arbeitsweise dieser Auslöseskibindung ist wie folgt: Im sogenannten elastischen Bereich der Skibindung kann sich die Sohlenplatte 1 sowohl um die vertikale Achse 3 als auch um die horizontale Achse 4 verschwenken. Der Skischuh ist dabei durch die Backen 6 festgehalten. Wird jedoch der elastische Bereich in einer Richtung oder aber in zwei Richtungen überschritten, so erfährt das Folgeglied 19 eine so starke Auslenkung, daß das Betätigungsglied 13a vom Ansatz 11 des Federgehäuses 11 herabgleitet, was ein Entspannen der Druckfeder 12 und ein Verschieben des Federgehäuses 11 zur Folge hat und ein Öffnen des Kniegelenkmechanismus ermöglicht. Der Skischuh kann nunmehr die Backen 6 in die geöffnete Stellung drücken und sodann die Skibindung verlassen.

Bei der in den Fig. 3 und 4 gezeigten Halteeinrichtung 13' ist das Betätigungsglied als von einer Schenkelfeder 18 belasteter um eine Achse 34 verschwenkbarer Winkelhebel 13'a ausgebildet, dessen einer Arm an dem Ansatz 11 a des Federgehäuses anliegt und durch einen Anschlag 13'b in dieser Stellung gehalten wird. Der Ansatz 11a ist zum Herabsetzen der Reibung mit einer Rolle 11b versehen. Der andere gabelförmige Arm des Winkelhebels 13'a liegt an einem Bolzen 15 an, der Langlöcher 13'd in der Halteeinrichtung 13' und einen von einer Druckfeder 16 beaufschlagten Kolben 17 durchsetzt, welcher in einer Längsbohrung 13'c der Halteeinrichtung 13' geführt ist. Die Spannung der Druckfeder 16 läßt sich durch eine Stellschraube 22 einstellen.

In der Bohrung 13'c der Halteeinrichtung 13' ist ferner ein Folgeglied 19' mit seinem Kopf 19'a schwenkbar gelagert, welches etwa pilzförmig ausgebildet ist und dessen Stiel 19'b, der zwei kugelförmige Verdickungen 19'c und 19'd aufweist, eine nach außen divergierende konische Bohrung im Boden der als Sackbohrung ausgebildeten Bohrung 13'c in der Halteeinrichtung 13' durchsetzt. Ein skifester Beschlag 14' besitzt zwei Führungsbahnen, nämlich eine horizontale 20a und eine vertikale 20b, von denen die eine 20a der Verdickung 19'c, die andere 20b hingegen der Verdickung 19'd zugeordnet ist.

Wird beim Skifahren der elastische Bereich in horizontaler oder vertikaler Richtung der Skibindung überschritten, so verschwenkt sich das Folgeglied 19' in der entsprechenden Richtung so stark, daß der Bolzen 15 den Winkelhebel 13'a von der Rolle 11 b des Ansatzes 11 des Federgehäuses wegdrückt. Dadurch kann sich die im Federgehäuse untergebrachte Feder entspannen, und die Backen können geöffnet werden.

Bei der Halteeinrichtung 13" gemäß Fig. 5 ist wieder ein unter dem Einfluß einer Schenkelfeder 18 stehender Winkelhebel 13"a als Betätigungsglied vorgesehen, dessen einer Arm an dem Ansatz 11 des Federgehäuses 11 anliegt und durch einen Anschlag 13"b in Form eines Bolzens in dieser Lage gehalten wird. Im Gegensatz zum vorhergehenden Ausführungsbeispiel sind bei der Halteeinrichtung 13" zwei Federn 16' und 16" vorgesehen, welche koaxial in einem noch zu beschreibenden Federgehäuse 23 einer Schwinge 21 gelagert sind und von denen die eine Feder 16' für die Auslösung in horizontaler Richtung und die andere Feder 16" für die Auslösung in vertikaler Richtung dient. Die Größe der Vorspannung der beiden Federn 16' und 16" läßt sich durch Verschwenken der Schwinge 21 beeinflussen. Zu diesem Zwecke ist in die Halteeinrichtung 13" eine Stellschraube 22' eingeschraubt, welche sich an einem Ansatz der Schwinge 21 abstützt.

Die innere Feder 16' ist in einem teleskopartig ausgebildeten geschlossenen mittleren Teil 23b des Federgehäuses 23 untergebracht. Im Teil 23b ist ein mit einer Aufnahmebohrung für die Feder 16' versehener Kolben 23a geführt, der eine Rolle 23d trägt. Der mittlere Teil 23b des Federgehäuses 23 besitzt einen ringförmigen Flansch 23e, der zur Anlage der äußeren Feder 16" dient und der in einer Bohrung des äußeren Teiles 23c des Federgehäuses 23 gleitet. Außerdem sind an den Flansch 23e zwei bogenförmige Kurvenstücke 24 angesetzt.

Auf der der Stellschraube 22' gegenüberliegenden oberen Seite der Halteeinrichtung 13" ist eine Querachse 25 befestigt, auf der ein mittlerer einarmiger Hebel 26 und zwei seitliche Hebel 27 gelagert sind. In einer Längsbohrung der Halteeinrichtung 13" sind zwei koaxiale, relativ zueinander bewegbare Kolben 28a und 28b verschiebbar gelagert, von denen der mittig angeordnete Kolben 28a eine horizontal verlaufende Steuerleiste 28a1 und der äußere Kolben 28b zwei Steuervorsprünge 28b1, 28b2 trägt, deren Mittellinien in einer Vertikalebene liegen, die durch die Achse der Kolben hindurchgeht. Die Enden der Steuervorsprühge 28b1, 28b2 und der Steuerleiste 28al liegen in der Normalstellung der Halteeinrichtung 13-in einer auf die Bohrungsachse des Ansatzes 1a der hier nicht sichtbaren Sohlenplatte normalen Ebene. Beide Kolben 28a und 28b werden durch die Federn 16' und 16" über die Hebel 26 und 27 beaufschlagt.

Am Ende der Längsbohrung des Ansatzes 1a ist ein etwa pilzförmiges Folgeglied 19" gelagert, dessen Kopf 19"a zur Anlage der Steuerleiste 28a1 und der Steuervorsprünge 28b1, 28b2 dient und dessen Stiel 19'b ein kugelförmiges Ende 19"d besitzt. Dieses Ende 19"d ist in einer Bohrung des skifesten Beschlages 14" gelagert. Der vom Ansatz 11 entfernte Arm des Winkelhebels 13"a ist wieder gabelförmig ausgebildet (siehe Fig. 5a), wobei sich jede Zinke 13"a1, 13"a2 der Gabel sowohl an die Rückseite der Steuerleiste 28a1 des inneren Kolbens 28a als auch an den Rand je eines Fensters des äußeren Kolbens 28b anlegt.

Wird die Sohlenplatte in der vertikalen und/oder horizontalen Ebene verschwenkt, so wird auch das Folgeglied 19" verschwenkt, was eine axiale Bewegung eines oder beider Kolben 28a, 28b, die über die Hebel 26 und 27 federbeaufschlagt sind, auslöst.

Wird das eingestellte vertikale und/oder horizontale Auslösemoment der Sohlenplatte überschritten, so wird der Winkelhebel 13"a derart stark verschwenkt, daß er sich gegen die Wirkung der Schenkelfeder 18 vom Anschlag 13"b abhebt. Dadurch verläßt der Winkelhebel 13"a die Rolle 11 b am Ansatz 11 a des Federgehäuses. Dies hat aber zur Folge, daß der Skischuh in der bereits beschriebenen Weise aus der Bindung freikommen kann.

Die beiden Federn 16' und 16" sind in ihrer Wirkung insofern miteinander gekoppelt, als beim Zusammendrücken der inneren Feder 16' der mittlere Teil 23b des Federgehäuses 23 zwangsläufig etwas zurückgeschoben und bei einem Zusammendrücken der äußeren Feder 16" die innere Feder 16' etwas entspannt wird. Bei einem kombinierten Sturz, bei welchem beide Federn 16' und 16" zusammengedrückt werden, ist daher jedes der beiden auslösenden Momente kleiner als die Summe der einzeln auftretenden Momente.

Die Halteeinrichtung 13" gemäß den Fig. 6 und 7 ist insofern verhältnismäßig einfach aufgebaut, als bei ihr der skifeste Beschlag 14" eine kegelige Bohrung 30, deren Umfang eine Ellipse ist, aufweist, deren große Achse parallel zur Skioberseite verläuft. Diese Bohrung 30 dient zur Aufnahme einer Kugel 31, welche in einem Kolben 17 gelagert ist. Der Kolben 17 steht unter dem Einfluß einer Druckfeder 16, deren Vorspannung durch eine Stellschraube 22 eingestellt werden kann. Im Kolben 17 ist ein Querbolzen 15 befestigt, der Langlöcher 13"'d in der Halteeinrichtung 13'" durchsetzt und der zur Anlage des gabelförmigen Endes eines Winkelhebels 13"'a dient, welcher unter dem Einfluß einer Schenkelfeder 18 an einem Anschlag 13"'b anliegt und dessen anderer Arm sich an der Rolle 11 b am Ansatz 11 a des Federgehäuses abstützt.

Dadurch, daß die kegelige Bohrung 30 den Umfang einer Ellipse besitzt, kann mit einer einzigen Feder 16 das Verhältnis der Drehmomente, bei denen ein Öffnen der Bindung bei einem Frontalsturz und/oder bei einem Drehsturz eintritt, durch entsprechende Wahl des Öffnungswinkels im Vertikalschnitt sowie des Öffnungswinkels im Horizontalschnitt durch den skifesten Beschlag 14'" festgelegt werden. Die tatsächliche Grösse der Drehmomente wird durch Verändern der Vorspannung der Feder 16 mittels der Stellschraube 22 dem Fahrkönnen und dem Körperbau des Skifahrers entsprechend eingestellt.

Die Wirkungsweise dieser Skibindung ist wie folgt: Liegt die auf die Skibindung wirkende Belastung im sogenannten elastischen Bereich der Skibindung, so wird der Winkelhebel 13"'a nur soweit verschwenkt, daß er nicht von der Rolle 11 b abgleitet. Wird jedoch eine unwillkürliche Auslösung der Skibindung eingeleitet, so gleitet der Winkelhebel 13"'a von der Rolle 11b ab, was ein Verschieben des Federgehäuses und damit ein Öffnen der den Skischuh haltenden Backen zur Folge hat. Das willkürliche Öffnen der Skibindung erfolgt durch einen nicht dargestellten Hebel, der bei seinem Verschwenken den Winkelhebel 13"'a gegen die Kraft der Schenkelfeder 18 von der Rolle 11b drückt.

Beim Ausführungsbeispiel gemäß den Fig. 8 und 9 sind in einer Halteeinrichtung 13^{IV} für die vertikale und die horizontale Auslösung der Skibindung zwei Systeme horizontal nebeneinander vorgesehen. Zu diesem Zwecke weist der skifeste Beschlag 14^{1v} eine horizontale, im Querschnitt V-förmige Nut 37 sowie eine gleiche vertikale Nut 38 in horizontalem Abstand nebeneinander auf. In diesen Nuten 37, 38 sind Kugeln 39 gelagert, welche durch Kolben 17a, 17b, deren Stirnseiten ebenfalls mit V-förmigen Nuten versehen sind, in die Nuten 37 und 38 des Beschlages 14^{IV} gedrückt werden. Die beiden Kolben 17a und 17b stehen unter dem Einfluß von Druckfedern 16a, 16b, deren Vorspannung durch Stellschrauben 22a und 22b einstellbar ist.

Jeder Kolben 17a bzw. 17b besitzt eine im Querschnitt rechteckige, sich in Querrichtung erstreckende, durchgehende Ausnehmung 46, welche zur Aufnanme einer Gelenklasche 47 mit reichlichem Spiel bestimmt ist. Im einen Kolben 17a ist die Gelenklasche 47 durch einen Bolzen 48 befestigt. Im anderen Kolben 17b durchsetzt ein Bolzen 49 ein Langloch 47a in der Gelenklasche 47. Auf diese Weise kann sich jeder der beiden Kolben 17a und 17b unabhängig vom anderen Kolben in seiner Längsrichtung bewegen. Zwischen den beiden Kolben 17a und 17b befindet sich ein Winkelhebel 13^{1v}a, der unter dem Einfluß einer Schenkelfeder 18 in der Ruhelage an einem Anschlag 13^{1v}b anliegt. Dieser Winkelhebel 13^{IV}a legt sich mit einem Arm beim Auslösevorgang an die Gelenklasche 47 an, während der andere Arm entgegen der Kraft der Schenkelfeder von der Rolle 11b abgleitet, welche im Ansatz 11 a des Federgehäuses drehbar gelagert ist. Im Falle eines kombinierten Sturzes werden beide Kolben 17a, 17b verschoben, sodaß für die Auslösung der Bindung ein geringerer Weg der beiden Kolben erforderlich ist als bei der Verschiebung eines einzigen Kolbens bei einem Drehsturz oder bei einem Frontalsturz.

Auch die Halteeinrichtung 13^{V} gemäß den Fig. 10 - 12 besitzt für die horizontale und die vertikale Auslösung der Skibindung zwei getrennte Systeme, welche in einer Horizontalebene nebeneinander angeordet sind. Bei dieser Ausführung weist der skifeste Beschlag 14^{v} zwei im Querschnitt rechteckige Führungsnuten 50, 51 auf, von denen die eine 50 vertikal, die andere 51 hingegen horizontal verläuft. In den beiden Führungsnuten 50 und 51 sind die mit Rollen 52a, 53a versehenen Kurbeln 52 und 53 geführt. Diese sind an Prismenstücken 54, 55 befestigt, welche einen etwa trapezförmigen Querschnitt besitzen, in entsprechende Nuten in Kolben 17a und 17b eingreifen und um je eine Achse 58, 59 verschwenkbar sind. Die Achsen 58, 59 ragen bis in den Ansatz 1a der Sohlenplatte, wobei zwischen den Prismenstücken 54, 55 und dem Ansatz 1a Beilagscheiben 54a, 55a auf den Achsen angeordnet sind. Beide Kolben 17a, 17b stehen unter dem Einfluß von Druckfedern 16a, 16b, deren Vorspannung durch eine einzige Stellschraube 22" eingestellt werden kann. Zu diesem Zwecke sind die Enden der beiden Druckfedern 16a, 16b in einem mit einer mittigen Nut versehenen Querteil 61 gelagert, dessen Rückseite an einem Absatz der Stellschraube 22" anliegt.

Selbstverständlich sind auch hier die beiden Kolben 17a, 17b mit einer querverlaufenden, im Querschnitt rechteckigen, durchgehenden Aussparung versehen, in der eine Gelenklasche 47 mit Spiel untergebracht ist, welche von Bolzen 47 und 49 in den einzelnen Kolben 17a, 17b festgehalten wird. Dabei durchsetzt der Bolzen 49 ein Langloch 47a in der Gelenklasche 47. An der Gelenklasche 47 liegt ein Winkelhebel 13^{V} a an, der unter dem Einfluß einer Schenkelfeder 18 in der Ruhestellung an einem Anschlag 13^{v}b anliegt. Die Stirnseite des einen Armes des Winkelhebels 13^{V}a stützt sich an der Rolle 11 b eines Ansatzes 11a des Federgehäuses ab.

Wird die Sohlenplatte nach oben und/oder nach der Seite über das vorgegebene Ausmaß d.h. den elastischen Bereich hinaus verschwenkt, so verdrehen sich die Prismenstücke 54, 55 bzw. eines derselben, wobei sich ihre Rückseite über die Beilagscheibe 54a bzw. 55a an der Sohlenplatte abstützt. Dadurch werden aber die Kolben 17a, 17b vom Skischuh weggeschoben, was ein Verschwenken des Winkelhebels 13^{v}a zur Folge hat, das die Freigabe des Skischuhs in der bereits beschriebenen Weise einleitet. Auch bei diesem Ausführungsbeispiel ist der Weg, den die beiden Kolben 17a, 17b bei einem kombinierten Sturz bei der Auslösung zurücklegen, kleiner als bei der Verschiebung eines einzigen Kolbens bei einem Drehsturz oder bei einem Frontalsturz.

Selbstverständlich ist die Erfindung nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise können anstelle von Schraubendruckfedern in die Halteeinrichtungen Tellerfederpakete eingesetzt werden. Weiters könnte anstelle der Rolle am Ansatz des Federgehäuses der Ansatz auch eine Abrundung mit einem Gleitbelag aufweisen.

## Patentansprüche

1. Auslöseskibindung mit einem auslösbaren Festhaltemechanismus (6, 8, 10, 11, 11a, 12) für einen in die Skibindung einsetzbaren Skischuh und mit einer in ihrem Mittelbereich um eine auf einem Ski (2) befestigte, etwa lotrechte Hochachse (3) verschwenkbaren sowie um eine - von der Skispitze her gesehen - vor der Hochachse angeordnete Querachse (4) hochklappbaren Sohlenplatte (1), die in der Fahrtstellung durch eine von mindestens einer ersten Feder (16; 16', 16"; 16a, 16b)) beaufschlagte Halteeinrichtung (13-13^{v}) am Ski (2) festgehalten ist, welche Einrichtung in Abhängigkeit von der Schwenkbewegung der Sohlenplatte (1) gegenüber dem Ski (2) bei Erreichen eines vorbestimmten Schwenkwinkels mittels eines in der Halteeinrichtung (13-13^{v}) allseits schwenkbar gelagerten Folgegliedes (19', 19") das Öffnen des Festhaltemechanismus (6, 8, 10, 11, 11a, 12) sowohl nach oben als auch nach der Seite bewirkt, dadurch gekennzeichnet, daß der Festhaltemechanismus (6, 8, 10, 11, 11a,12) zumindest durch ein Paar von am Skischuh seitlich angreifenden, um im wesentlichen parallel zur Längsachse des Skis (2) verlaufende Achse (5c) verschwenkbaren Backen (6) mit zugehörigem Gestänge (8) gebildet ist, welches Gestänge (8) mit seinem anderen, den Backen (6) abgelegenen Ende einen gegen die Kraft einer zweiten Feder (12) in einem Federgehäuse (11) verschiebbar geführten Kolben (10) beaufschlagt, wobei das Federgehäuse (11) einen Ansatz (11a) trägt, an welchem sich ein Betätigungsglied (13a) der Halteeinrichtung (13-13^{V}) abstützt, welches Betätigungsglied als der eine Arm eines in der Halteeinrichtung (13-13^{v}) auf einer Querachse (34) gegen die Kraft einer dritten Feder (18) verschwenkbaren Winkelhebels (13'a-13^{V}a) ausgebildet ist, dessen anderer Arm vom Folgeglied (19',19",31,39; 52, 53) mittelbar beaufschlagt ist derart, daß bei Überschreiten des vorbestimmten Schwenkwinkels durch die Sohlenplatte (1) das Folgeglied (19',19",31, 39; 52,53) den Winkelhebel (13'a - 13^{V}a) in eine Lage verschwenkt, in welcher der Ansatz (11 a) des Federgehäuses (11) vom als Betätigungsglied wirkenden Arm des Winkelhebels (13'a - 13^{V}a) freigegeben und durch die zweite Feder (12) das Öffnen des Festhaltemechanismus (6, 8,10,11, 11a, 12) bewirkt wird.

2. Skibindung nach Anspruch 1, dadurch gekennzeichnet, daß der den Ansatz (11a) des Federgehäuses (11) abstützende Arm des Winkelhebels (13'a - 13^{V}a) in der Fahrtstellung der Skibindung an einem quer verlaufenden Bolzen (13'b - 13^{V}b), der in der Halteeinrichtung (13, - 13^{v}) angeordnet ist, anliegt, und daß der dem Folgeglied (19', 19", 31) zugeordnete Arm des Winkelhebels (13'a - 13"'a) gabelförmig ausgebildet ist.

3. Skibindung nach Anspruch 1, bei der die Feder (16') der Halteeinrichtung (13') über einen Kolben (17) auf den Kopf (19'a) des durch ein etwa pilzförmiges Element gebildeten Folgegliedes (19') einwirkt, dadurch gekennzeichnet, daß der Stiel (19'b) des Folgegliedes (19') im axialen Abstand zwei kugelförmige Verdickungen (19'c, 19'd) aufweist, von denen die eine (19'c) in einer horizontalen (20a) und die andere (19'd) in einer vertikalen Nut (20b) eines skifesten Beschlages (14') geführt ist (Fig. 3 und 4).

4. Skibindung nach Anspruch 1, bei der die Feder (16") der Halteeinrichtung (13") über mindestens einen Kolben (28a bzw. 28b) auf den Kopf (14"a) des durch ein etwa pilzförmiges Element gebildeten Folgegliedes (19") einwirkt, dadurch gekennzeichnet, daß der Stiel (19"b) des Folgegliedes (19") ein kugelförmiges Ende (19"d) aufweist, das in einer Bohrung eines skifesten Beschlages (14") geführt ist, und daß an der Rückseite des Folgegliedes (19") zwei in bzw. aneinander geführte Kolben (28a, 28b) anliegen, von denen der eine Kolben (28a) von einer Feder (16'), vorzugsweise einer Druckfeder, für eine Auslösung in horizontaler und der andere Kolben (28b) von einer Feder (16"), vorzugsweise einer Druckfeder, für eine Auslösung in vertikaler Richtung beaufschlagt ist (Fig. 5).

5. Skibindung nach Anspruch 4, dadurch gekennzeichnet, daß der innere Kolben (28a) an seiner Stirnseite eine horizontale Steuerleiste (28a₁) trägt, wogegen der äußere Kolben (28b) zwei Steuervorsprünge (28b, und 28b₂) besitzt, deren Mittellinien in einer Vertikalebene liegen, welche durch die Achsen der beiden Kolben hindurchgeht, wobei die Enden der Steuervorsprünge und der Steuerleiste in der Normalstellung der Halteeinrichtung (13") in einer auf die Bohrungsachse normalen Ebene liegen.

6. Skibindung nach Anspruch 4 oder 5, dadurch gekennzeichnet, daß die beiden Federn (16', 16"), von denen die beiden Kolben (28a, 28b) einzeln beaufschlagt sind, in einem Federgehäuse (23) einer Schwinge (21) untergebracht sind, welche um eine Querachse (35) in der Halteeinrichtung (13") schwenkbar gelagert ist und deren Winkellage durch eine Stellschraube (22') veränderbar ist.

7. Skibindung nach Anspruch 4 oder 6, dadurch gekennzeichnet, daß die beiden Federn (16', 16") in bzw. an ineinander geführten weiteren Kolben (23a, 23b) des Federgehäuses (23) untergebracht sind, von denen der Kolben (23a) für die innere Feder (16') eine Rolle (23d) trägt, und der mittlere Teil (23b) des Federgehäuses (23), an welchem die äußere Feder (16") geführt gelagert ist, im äußeren Teil (23c) des Federgehäuses (23) gleitet und einen ringförmigen Flansch (23e) zur Anlage für die äußere Feder (16") trägt, und daß an den Flanschen (23e) bogenförmige Kurvenstücke (24) angesetzt sind.
>8. Skibindung nach einem der Ansprüche 4 bis 7, dadurch gekennzeichnet, daß zwischen den Federn (16',16") und den Kolben (28a, 28b) in der Haltevorrichtung an einer Querachse (25) Hebel (26, 27) schwenkbar gelagert sind, welche an der Rückseite der koaxial angeordneten Kolben (28a, 28b) anliegen.

9. Skibindung nach Anspruch 8, dadurch gekennzeichnet, daß die Hebel (26, 27) durch einen mittleren einarmigen Hebel (26) und durch zwei seitliche einarmige Hebel (27) gebildet sind, wobei der mittlere Hebel (26), durch die innere Feder (16') und die Rolle (23d) beaufschlagt, den einen Kolben (28a) und die zwei seitlichen Hebel (27), durch die äußere Feder (16") und die beiden bogenförmigen Kurvenstücke (24) beaufschlagt, den anderen Kolben (28b) gegen das Folgeglied (19") abstützt bzw. abstützen.

10. Skibindung nach Anspruch 2 und einem der Ansprüche 4 - 7, dadurch gekennzeichnet, daß jede Gabelzinke (13"aₗ, 13"a₂) an beiden Kolben (28a, 28b) gleichzeitig anliegt (Fig. 5a).

11. Skibindung nach Anspruch 1 oder 2, bei der das Folgeglied durch eine Kugel (31) gebildet ist, dadurch gekennzeichnet, daß der Kolben (17) der Halteeinrichtung (13") an seiner dem Skischuh zugewendeten Seite eine Kugelpfanne zur Lagerung der Kugel (31) aufweist, welche Kugel mit ihrer der Kugelpfanne gegenüberliegenden Fläche in eine konische Bohrung (30) eines skifesten Beschlages (14"') eingreift, welche Bohrung (30) von einer Ellipse begrenzt ist, deren Öffnungswinkel - im vertikalen Längsschnitt gesehen - kleiner als im horizontalen Längsschnitt ist (Fig. 6 und 7).

12. Skibindung nach Anspruch 1 oder 2, dadurch gekennzeichnet, daß in der Halteeinrichtung (131V bzw. 13^{v}) nebeneinander für die horizontale und die vertikale Auslösung zwei getrennte Federsysteme (16a, 16b) angeordnet sind, deren Kolben (17a, 17b) durch eine Gelenklasche (47) miteinander verbunden sind, und daß der als Betätigungsglied wirksame Arm des Winkelhebels (13'^{v}a bzw. 13^{v}a) an der Gelenklasche (47) angreift (Fig. 8 bis 12).

13. Skibindung nach Anspruch 12, bei der das Folgeglied durch je eine den beiden Kolben (17a, 17b) zugeordnete Kugeln (39) gebildet ist, dadurch gekennzeichnet, daß ein skifester Beschlag (141v) eine horizontale und vertikale V-förmige Nut (37 bzw. 38) aufweist, welche Nuten in horizontalem Abstand nebeneinander ausgebildet sind, daß die beiden Kolben (17a, 17b) an ihren dem Beschlag (14^{IV}) zugewendeten Stirnseiten symmetrisch angeordnete V-förmige Nuten aufweisen, und daß die beiden Kugeln (37 bzw. 38) je in einem Paar der einander gegenüberliegenden V-förmigen Nuten angeordnet sind (Fig. 8, 9).

14. Skibindung nach Anspruch 12, bei der das Folgeglied durch zwei Kurbeln (52, 53) gebildet ist, dadurch gekennzeichnet, daß ein skifester Beschlag (14^{V}) eine horizontale und eine vertikale, im Querschnitt rechteckige Nut (50 bzw. 51) aufweist, und daß in diesen Nuten die zwei Kurbeln (52, 53) geführt sind, welche ihrerseits an im Querschnitt trapezförmige Prismenstücke (54, 55) angesetzt sind, wobei die Prismenstücke (54, 55) in der Ruhelage in trapezförmige Nuten an der Stirnseite der beiden Kolben (17a, 17b) eingreifen und auf Achsen (58, 59) dieser Kolben verdrehbar gelagert sind (Fig. 10 bis 12).

## Claims

A release ski binding having a releasable retaining mechanism (6, 8, 10, 11, 11a, 12) for a ski boot to be inserted in said ski binding, and a sole plate (1) mounted at its central portion for pivoting about a substaintally perpendicular upright axis (3) fixedly mounted on a ski (2) and for being tilted upwards about a transverse axis (4) located in front of said upright axis as seen from the ski tip, ssaid sole plate being retained on said ski (2) in the skiing position by a retainer (13 - 13V) under the action of at least a first spring (16; 16', 16"; 16a, 16b), said retainer (13-13V) being effective by means of a follower member (19', 19") mounted therein for universal pivotal movement to cause said retainer mechanism (6, 8, 10, 11, 11a, 12) to open upwards as well as laterally in response to pivotal movement of said sole plate (1) relative to said ski (2) reaching a predetermined pivot angle,
characterized in that said retainer mechanism (6, 8, 10, 11, 11a, 12) is composed at least of a pair of jaws (6) engaging the sides of the ski boot and pivotable about axes (5c) extending substantially parallel to the longitudinal axis of said ski (2), and an associated linkage (8), the other end of said linkage (8) facing away from said jaws (8) acting on a piston (10) slidingly displaceable in a spring housing (11) against the force of a second spring (12), said spring housing (11) carrying an extension (11a) for engagement by an actuator member (13a) of said retainer (13-13V), said actuator member being formed as one arm of a crank lever (13'a-13Va) mounted in said retainer (13-13V) for pivotal movement about a transverse axis (34) against the force of a third spring (18), the other arm of said crank lever being directly acted on by said follower member (19', 19", 31, 39; 52, 53) in such a manner that exceeding said predetermined pivot angle by said sole plate (1) causes said follower member (19', 19", 31, 39; 52, 53) to pivot said crank lever (13'a-13Va) to a position in which said extension (11a) of said spring housing (11) is released by said arm of said crank lever (13'a-13Va) acting as said actuator member and said retaining mechanism (6, 8,10,11,11a, 12) is caused to open by said second spring (12).

2. A ski binding according to claim 1, characterized in that in the skiing position of the ski binding said arm of said crank lever (13'a-13Va) supporting said extension (11a) of said spring housing (11) is in engagement with a transversely extending pin (13'b-13Vb) disposed in said retainer (13'-13V), and that the arm of said crank lever (13'a-13Va) associated to said follower member (19', 19", 31) is of bifurcate configuration.

3. A ski binding according to claim 1, in which said spring (16) of said retainer (13'-13V) acts on the head (19'a) of a substantially mushroom-shaped element forming said follower member (19') through a piston (17), characterized in that the stem (19'b) of said follower member (19') comprises two axially spaced spherical bead portions (19'c, 19'd) one (19'c) of which is guided in a horizontal groove (20a), and the other one (19'd) of which is guided in a vertical groove (20b) of a mounting member (14') secured to the ski (Figs. 3 and 4).

4. A ski binding according to claim 1, in which said spring (16") of said retainer (13") acts through at least one piston (28a or 28b, respectively) on the head (14"a) of a substantially mushroom-shaped element forming said follower member (19"), characterized in that the stem (19"b) of said follower member (19") has a spherical end portion (19"d) guided in a bore of a mounting member (14") secured to said ski, and that the rear face of said follower member (19") is engaged by two nested or adjacently guided pistons (28a, 28b), one (28a) of said pistons being acted on by a spring (16'), preferably a compression spring, for a release operation in the horizontal direction, the other piston (28b) being acted on by a spring (16"), preferably a compression spring, for a release operation in the vertical direction (Fig. 5).

5. A ski binding according to claim 4, characterized in that the inner piston (28a) carries a horizontal control tongue (28a1) on its end face, whereas the outer piston (28b) is formed with two control projections (28b1 and 28b2) the centerlines of which are aligned in a vertical plane extending through the axes of the two pistons, the ends of said control projections and of said control tongue lying in a plane normal to the bore axis in the normal position of said retainer (13").

6. A ski binding according to claim 4 or 5, characterized in that said two springs (16', 16") acting on respective ones of said two pistons (28a, 28b) are disposed in a spring housing (23) of a pivot member (21) pivotally mounted in said retainer (13") about a transverse axis (35) and adapted to have its nagular position altered by means of an adjustment screw (22').

7. A ski binding according to claim 4 or 6, characterized in that said two springs (16', 16") are mounted in or on further nested pistons (23a, 23b) of said spring housing (23), the piston (23a) cooperating with the inner spring (16') carrying a roller (23d), and the center portion (23b) of said spring housing (23), on which the outer spring (16") is guidedly mounted, being slidably supported in the outer portion (23c) of said spring housing (23) and carrying an annular flange (23e) for engagement by said outer spring (16"), and that said flanges (23e) are extended by arcuate curve members (24).

8. A ski binding according to any of claims 4 to 7, characterized in that between said springs (16',16") and said pistons (28a, 28b) said retainer is provided with levers (26, 27) pivotably mounted on a transverse axis (25) and abutting the rear side of the coaxially disposed pistons (28a, 28b).

9. A ski binding according to claim 8, characterised in that said levers (26, 27) comprise a central one-armed lever (26) and two lateral one-armed levers (27), said central lever (26) being biased into engagement with said one piston (28a) by said inner spring (16') through said roller (23d), said two lateral levers (27) being biased into engagement with the other piston (28b) by said outer spring (16") and the two arcuate curve members (24) so as to bias said pistons into engagement with said follower member (19").

10. A ski binding according to claim 2 and any of claims 4 to 7, characterized in that each bifurcate leg (13"a1, 13"a2) engages said two pistons (28a, 28b) simultaneously (Fig. 5a).

11. A ski binding according to claim 1 or 2, in which said follower member is formed as a ball (31), characterized in that at its side facing towards the ski boot said piston (17) of said retainer (13"') has a socket for receiving said ball (31), the side of said ball opposite said socket being received in a conical bore (30) of a mounting member (14"') fixedly secured to the ski, said bore (30) being bounded by an ellipse the opening angle of which - as seen in vertical section - is smaller than in horizontal longitudinal section (figs. 6 and 7).

12. A ski binding according to claim 1 or 2, characterized in that said retainer (131V or 13V, respectively) contains two separate spring systems (16a, 16b) for the horizontal and vertical release operation mounted therein side by side, the pistons (17a, 17b) of said spring systems being interconnected through an articulated link (47), and that the arm of said crank lever (131Va or 13Va, respectively) acting as said actuator member engages said articulated link (47) (figs. 8 to 12).

13. A ski binding according to claim 12, in which said follower member is formed by a ball (39) associated to each of said two pistons (17a, 17b), characterized in that a mounting member (141V) fixedly secured to the ski has a horizontal and a vertical V-shaped groove (37 and 38, respectively) said grooves being formed side by side at a horizontal spacing, that the end faces of said pistons (17a, 17b) facing towards said mounting member (141V) are formed with symmetrically disposed V-shaped grooves, and that said two balls (37 and 38, respectively) are each received in a pair of opposite ones of said V-shaped grooves (figs. 8, 9).

14. A ski binding according to claim 12, in which said follower member is composed of two cranks (52, 53), characterized in that a mounting member (14V) fixedly secured to the ski has a horizontal and a vertical groove (50 and 51, respectively) of rectangular cross-sectional shape, and that said two cranks (52, 53) are guided in said grooves, said cranks themselves being connected to prismatic members (54, 55) of trapezoidal cross-sectional shape, said prismatic members (54, 55) in their rest position being received in trapezoidal grooves in the end face of said two pistons (17a, 17b) and rotatably mounted on axes (58, 59) of said pistons (figs. 10 to 12).

## Revendications

1. Fixation de sécurité pour skis, comprenant un mécanisme déclenchable (6, 8, 10, 11, 11a, 12) de blocage ferme d'une chaussure de ski pouvant être engagée dans la fixation, ainsi qu'une plaque de semelle (1) qui peut pivoter dans sa région centrale autour d'un axe vertical (3) sensiblement perpendiculaire fixé sur un ski (2), peut être relevée autour d'un axe transversal (4) situé avant l'axe vertical -en observant à partir de la pointe du ski-, et est retenue fermement sur le ski (2), dans la position de déplacement, par l'intermédiaire d'un dispositif de retenue (13 - 13^{v}) soumis à l'action d'au moins un premier ressort (16; 16', 16"; 16a, 16b), lequel dispositif provoque, au moyen d'un organe suiveur (19', 19") monté à pivotement universel dans le dispositif de retenue (13 - 13v), l'ouverture du mécanisme de blocage ferme (6, 8, 10, 11, 11a, 12) aussi bien vers le haut que vers le côté, en fonction du mouvement pivotant de la plaque de semelle (1) par rapport au ski (2) et lorsqu'est atteint un angle de pivotement prédéterminé, caractérisée par le fait que le mécanisme de blocage ferme (6, 8, 10, 11, 11 a, 12) est formé par au moins une paire de mâchoires (6) qui viennent latéralement en prise avec la chaussure de ski, peuvent pivoter autour d'axes (5c) s'étendant sensiblement parallèlement à l'axe longitudinal du ski (2) et coopèrent avec une tringlerie associée (8), laquelle tringlerie (8) agit, par son autre extrémité tournée à l'opposé des mâchoires (6), sur un piston (10) pouvant coulisser dans un boîtier (11) de ressort en s'opposant à la force d'un deuxième ressort (12), le boîtier (11) de ressort portant une proéminence (11a) sur laquelle prend appui un organe d'actionnement (13a) du dispositif de retenue (13 - 13v), lequel organe d'actionnement est réalisé sous la forme de l'un des bras d'un levier coudé (13'a - 13Va) qui peut pivoter dans le dispositif de retenue (13 - 13^{v}) sur un axe transversal (34), en s'opposant à la force d'un troisième ressort (18), et dont l'autre bras est directement sollicité par l'organe suiveur (19', 19", 31, 39; 52, 53), de telle sorte que, au cas ou la plaque de semelle (1) dépasse l'angle de pivotement prédéterminé, l'organe suiveur (19', 19", 31, 39; 52, 53) fasse pivoter le levier coudé (13'a - 13Va) à une position dans laquelle la proéminence (11a) du boîtier (11) de ressort est libérée par le bras du levier coudé (13'a - 13Va) faisant fonction d'organe d'actionnement, et l'ouverture du mécanisme de blocage ferme (6, 8, 10, 11, 11a, 12) est provoquée par le deuxième ressort (12).

2. Fixation de skis selon la revendication 1, caractérisée par le fait que le bras du levier coudé (13'a - 13Va) soutenant la proéminence (11a) du boîtier (11) de ressort est appliqué, dans la position de déplacement de la fixation de skis, contre un tenon (13'b - 13^{V}b) qui s'étend transversalement et se trouve dans le dispositif de retenue (13' 13V); et par le fait que le bras du levier coudé (13'a - 13"'a) qui est associé à l'organe suiveur (19', 19", 31) est réalisé en forme de fourche.

3. Fixation de skis selon la revendication 1, dans laquelle le ressort (16') du dispositif de retenue (13') agit, par l'intermédiaire d'un piston (17), sur la tête (19'a) de l'organe suiveur (19') formé par un élément sensiblement fongiforme, caractérisée par le fait que la tige (19'b) de l'organe suiveur (19') présente deux renflements sphériques (19'c, 19'd) axialement distants, dont l'un (19c) est guidé dans une gorge horizontale (20a) et l'autre (19d) est guidé dans une gorge verticale (20b) d'une armature (14') assujettie au ski (figures 3 et 4).

4. Fixation de skis selon la revendication 1, dans laquelle le ressort (16") du dispositif de retenue (13") agit, par l'intermédiaire d'au moins un piston (28a ou 28b, respectivement), sur la tête (14"a) de l'organe suiveur (19") formé par un élément sensiblement fongiforme, caractérisée par le fait que la tige (19"b) de l'organe suiveur (19") présente une extrémité sphérique (19"d) qui est guidée dans un perçage d'une armature (14") assujettie au ski; et par le fait que deux pistons (28a, 28b) guidés respectivement l'un dans l'autre ou l'un sur l'autre sont appliqués contre la face postérieure de l'organe suiveur (19"), l'un (28a) de ces pistons étant sollicité par un ressort (16'), de préférence un ressort de pression, pour provoquer un déclenchement dans le sens horizontal, et l'autre piston (28b) étant sollicité par un ressort (16"), de préférence un ressort de pression, pour provoquer un déclenchement dans le sens vertical (figure 5).

5. Fixation de skis selon la revendication 4, caractérisée par le fait que le piston interne (28a) porte à sa face extrême une barrette horizontale de commande (28aₜ), tandis que le piston externe (28b) possède en revanche deux saillies de commande (28b₁ et 28b₂) dont les axes médians se trouvent dans un plan vertical qui passe par les axes des deux pistons, les extrémités des saillies de commande et de la barrette de commande se trouvant, dans la position normale du dispositif de retenue (13"), dans un plan perpendiculaire à l'axe de percement.

6. Fixation de skis selon la revendication 4 ou 5, caractérisée par le fait que les deux ressorts (16', 16") par lesquels les deux pistons (28a, 28b) sont sollicités individuellement se trouvent dans un boîtier (23) de ressorts d'une bielle oscillante (21), qui est montée pivotante autour d'un axe transversal (35) dans le dispositif de retenue (13"), et dont la position angulaire peut être modifiée par l'intermédiaire d'une vis de réglage (22').

7. Fixation de skis selon la revendication 4 ou 6, caractérisée par le fait que les deux ressorts (16', 16") sont respectivement implantés dans ou sur d'autres pistons (23a, 23b) du boîtier (23) de ressorts, qui sont guidés l'un dans l'autre et parmi lesquels le piston (23a) destiné au ressort interne (16') porte un galet (23d), et la partie centrale (23b) du boîtier (23) de ressorts, sur laquelle le ressort externe (16") est guidé, coulisse dans la partie extérieure (23c) du boîtier (23) de ressorts et porte une collerette annulaire (23e) permettant le contact du ressort externe (16"); et par le fait que des cames curvilignes (24) sont rapportées sur les collerettes (23e).

8. Fixation de skis selon l'une des revendications 4 à 7, caractérisée par le fait que le dispositif de retenue renferme, entre les ressorts (16', 16") et les pistons (28a, 28b), des leviers (26, 27) qui sont montés pivotants sur un axe transversal (25) et qui sont appliqués contre la face postérieure des pistons (28a, 28b) disposés coaxialement.

9. Fixation de skis selon la revendication 8, caractérisée par le fait que les leviers (26, 27) sont formés par un levier central (26) à bras unique et par deux leviers latéraux (27) à bras unique, le levier central (26) soumis à l'action du ressort interne (16') et du galet (23d) et les deux leviers latéraux (27) soumis à l'action du ressort externe (16") et des deux cames curvilignes (24) assurant, respectivement, le soutien de l'un (28a) et de l'autre (28b) des pistons contre l'organe suiveur (19").

10. Fixation de skis selon la revendication 2 et l'une des revendications 4 - 7, caractérisée par le fait que chaque dent (13"aₗ, 13"a₂) de la fourche porte simultanément contre les deux pistons (28a, 28b) (figure 5a).

11. Fixation de skis selon la revendication 1 ou 2, dans laquelle l'organe suiveur est formé par une bille (31), caractérisée par le fait que le piston (17) du dispositif de retenue (13"') présente, sur son côté tourné vers la chaussure de ski, une cuvette sphérique pour le montage de la bille (31), laquelle bille pénètre, par sa surface située en regard de la cuvette sphérique, dans un perçage tronconique (30) d'une armature (14"') assujettie au ski, lequel perçage (30) est délimité par une ellipse dont l'angle d'ouverture -observé en coupe longitudinale verticale- est plus petit qu'en coupe longitudinale horizontale (figures 6 et 7).

12. Fixation de skis selon la revendication 1 ou 2, caractérisée par le fait que le dispositif de retenue (13^{1V} ou 13^{V}, respectivement) renferme en juxtaposition, pour les déclenchements horizontal et vertical, deux systèmes à ressorts séparés (16a, 16b) dont les pistons (17a, 17b) sont reliés l'un à l'autre par l'intermédiaire d'une patte articulée (47); et par le fait que le bras du levier coudé (13^{IV}a ou 13va, respectivement), faisant fonction d'organe d'actionnement, est en prise avec la patte articulée (47) (figures 8 à 12).

13. Fixation de skis selon la revendication 12, dans laquelle l'organe suiveur est formé par des billes (39) respectivement associées à l'un des deux pistons (17a, 17b), caractérisée par le fait qu'une armature (14^{1v}) assujettie au ski présente des gorges en V horizontale et verticale (37 ou 38, respectivement), lesquelles gorges sont ménagées en juxtaposition avec espacement horizontal; par le fait que les deux pistons (17a, 17b) présentent, à leurs faces extrêmes tournées vers l'armature (14^{[v}), des gorges en V disposées symétriquement; et par le fait que les deux billes (37 ou 38, respectivement) se trouvent dans une paire respective des gorges en V qui se font mutuellement face (figures 8, 9).

14. Fixation de skis selon la revendication 12, dans laquelle l'organe suiveur est formé par deux biellettes (52, 53), caractérisée par le fait qu'une armature (14^{v}) assujettie au ski présente des gorges horizontale et verticale de section rectangulaire (50 ou 51, respectivement); et par le fait que ces gorges assurent le guidage des deux biellettes (52, 53) qui sont à leur tour solidaires de pièces prismatiques (54, 55) de section trapézoïdale, les pièces prismatiques (54, 55) pénétrant, en position de repos, dans des gorges trapézoïdales pratiquées à la face extrême des deux pistons (17a, 17b), et étant montées rotatives sur des axes (58, 59) de ces pistons (figures 10 à 12).
